# EUROPÄISCHE PATENTSCHRIFT

(11) **EP 4 386 277 B1**
(45) Veröffentlichungstag und Bekanntmachung des Hinweises auf die Patenterteilung: **18.03.2026**
(21) Anmeldenummer: 23200175.0
(22) Anmeldetag: 27.09.2023
(51) Int. Cl.: F24H 1/18, F28D 20/00, F24H 9/1818

(54) **VAKUUMSPEICHER UND VERFAHREN ZUR HERSTELLUNG EINES VAKUUMSPEICHERS**
VACUUM ACCUMULATOR AND METHOD FOR PRODUCING A VACUUM ACCUMULATOR
ACCUMULATEUR À VIDE ET PROCÉDÉ DE FABRICATION D'UN ACCUMULATEUR À VIDE

(30) Priorität: 14.12.2022 DE 102022133345
(43) Veröffentlichungstag der Anmeldung: 19.06.2024
(73) Patentinhaber: Stiebel Eltron GmbH & Co. KG, 37603 Holzminden (DE)
(72) Erfinder: Jakubco, Marek, 05801 Poprad (SK); Meng, Andreas, 34346 Hann. Münden (DE); Teplica, Peter, 05401 Levoca (SK)

(56) Entgegenhaltungen:
- EP-A1- 3 705 804
- EP-A1- 3 995 772
- EP-A2- 3 315 872
- DE-A1- 102016 012 921

## Beschreibung

Die Erfindung betrifft einen Vakuumspeicher zum Speichern von Warmwasser, mit den Merkmalen des Oberbegriffs des Anspruchs 1 und ein Verfahren zur Herstellung eines Vakuumspeichers nach Anspruch 8.

Es sind Vakuumspeicher bekannt, wie Warmwasserspeicher, zum Erzeugen und Speichern von warmem Wasser, welche im Wesentlichen in Haushalten eingesetzt werden. Mit der Entnahme von Warmwasser aus dem Speicherbehälter des Vakuumspeichers strömt selbsttätig Kaltwasser in den Speicherbehälter nach, welches dann wieder erwärmt wird. Dabei gibt es Vakuumspeicher in verschiedenen Größen und Speichervolumen. Je nach Größe und den damit verbundenen Einsatzzweck des Vakuumspeichers, sind auch die Anbringung und Aufstellung des Vakuumspeichers unterschiedlich. So gibt es beispielsweise Warmwasserspeicher, welche an einer Wand aufgehangen werden.

Typischerweise weisen diese wandhängende Warmwasserspeicher im unteren Bereich einen Kaltwasserzulauf, einen Warmwasserablauf, ein Heizelement, einen Temperatursensor, eine Fremdstromanode oder MgO-Anode und einen Sicherheitstemperatursensor auf, die in das Innere des Speicherbehälters führen. Nachteilig daran ist, dass die Bauteile und die dafür vorgesehenen Öffnungen jeweils einen Wärmetransportweg von dem Inneren des Behälters nach außen bilden. Insbesondere in einem Fall von vakuumisolierten Warmwasserspeichern ist der Bedarf nach stetiger Optimierung hoch, um den Wärmeübergang aus dem Warmwasserspeicher nach außen zu verringern.

Aus der Schrift DE 102016012922 A1 ist ein Warmwasserspeicher bekannt, der bereits aufgrund der genannten Problematik optimiert worden ist. Dabei ist die Öffnung des Behälters als eine Kältesenke ausgebildet und ist bestehend aus einem Innenring und Außenring mit einem dazwischen befindlichen Spalt. Dabei kann die Kältesenke aus verschiedenen Krümmungen und Biegungen bestehen.

EP 3 315 872 A2 betrifft einen Warmwasserspeicher mit einem Innenbehälter und einem den Innenbehälter umgebenden Außenbehälter. Zwischen Innenbehälter und Außenbehälter ist ein Hohlraum vorgesehen, der mit einem Isoliermedium ausgefüllt ist. Die Öffnungen von Innen- und Außenbehälter sind über ein eine Seitenwand ausbildendes Verbindungsstück miteinander verbunden, welches unten über den Boden des Außenbehälters hinausragt und an dem ein flanschartiger Gewindering befestigt ist. Der Boden des Außenbehälters ist aus einem Stück ausgeführt.

EP 3 995 772 A1 betrifft ein Verfahren zum Herstellen eines Vakuumspeichers für Warmwasser, wobei in einen Zwischenmantelraum zwischen einem Innen- und einem Außenbehälter des Vakuumspeichers über ein Rohrelement Dämmstoff eingegeben wird und anschließend das Evakuieren des Zwischenmantelraums erfolgt. Nach dem Befüllen und Evakuieren des Zwischenmantelraums wird das Rohrelement an einem Quetschpunkt verpresst und bei gehaltener Quetschung an einem Abscherpunkt abgetrennt und fluiddicht verschlossen.

EP 3 705 804 A1 zeigt einen Warmwasserspeicher mit einem Speicherbehälter zum Aufnehmen eines Fluids und eine Flanschverbindung zum Verschließen einer Öffnung am Speicherbehälter. Die Flanschverbindung weist einen mit dem Speicherbehälter verbundenen Anschlussflansch, einen mit dem Anschlussflansch koppelbaren Befestigungsflansch und einen zwischen Anschlussflansch und Befestigungsflansch angeordneten Verschlusskörper zum Verschließen der Öffnung auf. Der Verschlusskörper ist über ein Abdichtelement und wenigstens einen Abstandhalter gegenüber dem Anschlussflansch abgedichtet und wird gegenüber dem Anschlussflansch oder Befestigungsflansch galvanisch entkoppelt.

DE 10 2016 012 921 A1 betrifft eine Heizflanschvorrichtung für einen Warmwasserspeicher, der einen Speicherbehälter mit einer Öffnung aufweist, wobei die Heizflanschvorrichtung ein Heizelement, einen Kaltwasserzulauf, einen Warmwasserrücklauf und einen Temperatursensor aufweist.

Daher ist es die Aufgabe der Erfindung, einen Warmwasserspeicher vorzusehen, der eine verbesserte Wärmeisolierung aufweist und bei denen Wärmeverlusten reduziert werden. Gleichzeitig sollen die Kosten zur Herstellung niedrig gehalten und somit das Verfahren zur Herstellung und die damit verbundene Anzahl der Bauteile und Schweißungen minimiert und optimiert werden.

Diese Aufgabe wird durch einen Vakuumspeicher mit den Merkmalen des Anspruchs 1 und durch das Verfahren zur Herstellung eines Vakuumspeichers mit den Merkmalen des Anspruchs 8 gelöst. Vorteilhafte Ausführungen der Erfindung sind in den Unteransprüchen angegeben.

Bei Warmwasserspeichern ist es wichtig, dass die Temperatur des darin befindlichen Wassers, so lang wie möglich und ohne nachzuheizen, gehalten werden kann. Um das Ziel zu erreichen, ist eine sehr gute Isolierung ringsherum am Behälter nötig. Dazu wird ein Vakuumtank verwendet, indem sich ein Wassertank befindet. Der Spalt zwischen dem äußeren und inneren Behälter wird evakuiert und mit einem speziellen Isolierpulver, insbesondere mit pyrogener Kieselsäure, gefüllt. Dabei wird die Isolierdicke über die benötigten technischen Parameter dimensioniert. Im unteren Bereich des Warmwasserspeichers ist die Isolierung mit einem Isolierpulver nicht möglich. Dort ist eine Öffnung, in der ein Heizelement eingeführt wird, wo sich die Anschlüsse für den Zuund Ablauf des Warmwasserspeichers und gegeben falls weitere Bauteile befinden.

Daher werden im unteren Bereich des Warmwasserspeichers Materialien verwendet, welche eine geringe Wärmeleitfähigkeit aufweisen. Dabei kann der Boden aus einem oder mehreren Bauteilen und/oder aus verschiedenen Materialien bestehen. Beim Fertigungsprozess des Warmwasserspeichers wird zunächst in herkömmlicher Weise ein Speicherbehälter aus Stahl hergestellt, vorteilhaft aus Baustahl. Eine Emaillierung wird auf die Oberflächen des innenliegenden Behälters bzw. Innenbehälter aufgebracht.

Gemäß Erfindung wird ein Vakuumspeicher verwendet, der aus einem Innenbehälter besteht und einem Außenbehälter, der den Innenbehälter umgibt. Dabei ist zwischen dem Innenbehälter und dem Außenbehälter ein Spalt, der als isolierende Schicht bzw. zur Aufnahme von Dämmmaterial verwendet wird. Erfindungsgemäß ist im unteren Bereich des Außenbehälters der Boden zweiteilig ausgebildet und besteht aus einem inneren und durch einen äußeren Ring. Der Boden des Außenbehälters wird aus Stahl gefertigt, in der besonders bevorzugten Ausgestaltung aus Edelstahl. Ein Anschlussflansch ragt aus dem Außenbehälter heraus und nimmt einen Verschlusskörper auf. Der Anschlussflansch besteht aus Stahl, in der besonders bevorzugten Ausgestaltung aus Baustahl und wird an dem Innenbehälter geschweißt. Der Verschlusskörper wird durch einen ringförmigen Befestigungsflansch an dem oberen Bereich des Anschlussflansches mit Schrauben fixiert. Der Verschlusskörper ist als eine Einheit mit dem Warmwasserablauf, dem Kaltwasserzulauf, dem Heizelement, einer Fremdstromanode, einem Temperatursensor und einem Sicherheitstemperatursensor, zu sehen.

Ferner ist erfindungsgemäß ein Verfahren zur Herstellung eines Vakuumspeichers vorgesehen, bei dem der erfindungsgemäße Vakuumspeicher einen Innenbehälter und einen Außenbehälter aufweist, wobei zwischen dem Innenbehälter und dem Außenbehälter eine Isoliereinheit zur Aufnahme eines Dämmmaterials vorgesehen ist.

Das Verfahren zur Herstellung umfasst die folgenden Verfahrensschritte:
Zunächst wird der Anschlussflansch mit dem ersten Teil des Bodens des Außenbehälters bzw. mit dem inneren Ring verschweißt. Im nächsten Schritt wird der Bodenteil des Innenbehälters mit dem Anschlussflansch verschweißt. Um den Innenbehälter zu vervollständigen, wird an dem Bodenteil der zylindrischen Mantelteil und daran ein Deckelteil verschweißt. Abschließend wird auf den Innenbehälter eine Emaille aufgetragen. Hier zeigt sich der erfindungsgemäße Vorteil, dass der Boden des Außenbehälters zweiteilig ausgestaltet ist.

Das Fixieren des inneren Rings des Bodens des Außenbehälters an dem Anschlussflansch des Innenbehälters und das darauffolgende Emaillieren beugt ein Abplatzen der Emaille bei einer späteren Fixierung vor. Würde der Boden des Außenbehälters erst nach dem Auftragen der Emaille an dem Anschlussflansch verschweißt werden, würde dies zu einem Abplatzen bzw. zur Beschädigung der Emaille führen. Dieses Verfahren sorgt für eine vollständige und intakte Emaille an dem Innenbehälter.

Im nächsten Schritt wird der Innenbehälter mit dem Außenbehälter zusammengefügt und verschweißt. Dazu wird der zweite Teil des Bodens des Außenbehälters bzw. der äußere Ring an dem ersten Teil des Bodens bzw. dem inneren Ring geschweißt. Auf der anderen Seite wird der äußere Ring an dem Gehäuse des Außenbehälters fixiert. Abschließend wird das Dämmmaterial in die Isoliereinheit zwischen dem Innenbehälter und dem Außenbehälter eingefüllt und verdichtet. Die Isoliereinheit wird dann evakuiert und verschlossen.

Der Innenbehälter weist vorzugsweise eine Wandstärke von bis zu 3 mm auf. Bevorzugt weist er eine Wandstärke von ca. 1,0 bis ca. 2,5 mm auf.

Vorzugsweise weist der Warmwasserspeicher ein Fassungsvermögen von bis zu 300 Litern, besonders vorzugsweise zwischen ca. 5 und ca. 150 Litern auf.

Die Materialstärke des Anschlussflansches beträgt vorzugsweise zwischen 0,5 mm und 5 mm, bevorzugt aber zwischen 1,5 mm und 2,5 mm.

Vorteile und Ausführungsbeispiele der Erfindung werden nachstehend unter Bezugnahme auf die Zeichnungen näher erläutert:
Figuren:
**Fig. 1** eine perspektivische Ansicht eines Vakuumspeichers
**Fig. 2** eine Schnittansicht eines Vakuumspeichers
**Fig. 3** eine Schnittansicht eines Vakuumspeichers mit Fokussierung auf den Anschlussflansch
**Fig. 4** eine Schnittansicht eines Anschlussflansches
**Fig. 5** eine perspektivische Ansicht eines Innenbehälters

In **Fig. 1** ist der erfindungsgemäße Vakuumspeicher **10** abgebildet. Zu sehen ist der Außenbehälter **200,** der einen Innenbehälter umfasst. Im oberen Bereich des Außenbehälters **200** ist der Boden **210,** welcher zweiteilig ausgebildet ist und durch einen inneren Ring **210a** und durch einen äußeren Ring **210b** besteht, wobei die Ringe miteinander verschweißt sind. Der Anschlussflansch ragt vom Innenbehälter aus dem Außenbehälter **200** heraus und nimmt den Verschlusskörper **300** auf.

Der Verschlusskörper **300** wird durch den ringförmigen Befestigungsflansch **310** an dem oberen Bereich des Anschlussflansches **110** mit mindestens vier, in der bevorzugen Ausführungsform mit mindestens 6, Schrauben fixiert. Der Verschlusskörper **300** ist als eine Einheit umfassend mit mindestens dem Warmwasserablauf **330,** dem Kaltwasserzulauf **320,** dem Heizelement **340,** einer Fremdstromanode, einem Temperatursensor und einem Sicherheitstemperatursensor, zu sehen. Über das Befüllrohr **240** wird das Dämmmaterial zwischen dem Innenbehälter und dem Außenbehälter **200** eingefüllt und die Isoliereinheit evakuiert.

In **Fig. 2** ist der erfindungsgemäße Vakuumspeicher **10** in einer Schnittansicht zusehen. Der Außenbehälter **200** umgibt den Innenbehälter **100.** Zwischen dem Außenbehälter **200** und dem Innenbehälter **100** befindet sich eine Isoliereinheit **201,** welches mit Dämmmaterial gefüllt ist und indem ein Vakuum besteht. Der Innenbehälter **100** ist aus einem Deckelteil **120,** einem Mantelteil **130** und einem Bodenteil **140** ausgebildet. An dem Innenbehälter 100, insbesondere an dem Bodenteil **140,** ist der Anschlussflansch **110** angeschweißt. Der Boden **210** des Außenbehälters **200** ist zweiteilig ausgebildet, der innere Ring **210a** ist an dem Anschlussflansch **110** angeschweißt, der äußere Ring **210b** ist an dem Gehäuse **230** und an dem inneren Ring **210a** angeschweißt.

In **Fig. 3** ist der Anschlussflansch **110** in einer detaillierten Ansicht dargestellt. Der Anschlussflansch **110** besteht aus einem Rohrabschnitt **111** und einem Flanschteil, an dem der ringförmige Befestigungsflansch den Verschlusskörper fixiert. An dem Innenbehälter **100** ist der Anschlussflansch **110** über ein Schweißverfahren fixiert. In der bevorzugten erfindungsgemäßen Ausführung besteht der Anschlussflansch **110** aus Baustahl. Der Rohrabschnitt **111** wird von der Isoliereinheit **201** umgeben. Das Flanschteil ragt aus dem Außenbehälter **200** heraus und zwischen dem Boden **210** und dem Flanschteil ist ein Luftspalt ausgebildet. Der Boden **210** ist zweiteilig ausgestaltet und besteht aus einem inneren Ring **210a** und einem äußeren Ring **210b.** Der innere Ring **210a** wird über ein Schweißverfahren an dem Anschlussflansch **110** fixiert, der äußere Ring **210b** wird an dem inneren Ring **210a** und an dem Gehäuse **230** des Außenbehälters **200** geschweißt.

Der erfindungsgemäße Anschlussflansch **110** wird in **Fig. 4** dargestellt. In der Schnittansicht ist der Rohrabschnitt **111** und das Flanschteil **112** gezeigt. Zwischen dem Flanschteil **112** und dem inneren Ring **210a** ist ein Luftspalt ausgebildet. Der innere Ring **210a** ist, in der bevorzugten Variante, aus Edelstahl hergestellt. Über ein Schweißverfahren wird der innere Ring **210a** an dem Anschlussflansch **110** befestigt. In der Öffnung **113** wird ein Verschlusskörper eingeführt.

**Fig. 5** zeigt einen Blick auf den Innenbehälter **100.** Der Innenbehälter **100** besteht aus einem Bodenteil **140,** einem Mantelteil **130** und einem Deckelteil **120.** An dem Deckelteil **120** ist der Anschlussflansch **110** angeschweißt und an dem Anschlussflansch **110** der innere Ring **210a.** Der Innenbehälter **100** besteht in der bevorzugten Ausführung aus Baustahl. Die Stahloberflächen werden zum Korrosionsschutz emailliert.

### Bezugszeichenliste

**10** Vakuumspeicher
**100** Innenbehälter
**110** Anschlussflansch
**111** Rohrabschnitt
**112** Flanschteil
**113** Öffnung
**120** Deckelteil
**130** Mantelteil
**140** Bodenteil
**200** Außenbehälter
**201** Isoliereinheit
**210** Boden
**210a** Innerer Ring
**210b** Äußerer Ring
**220** Deckel
**230** Gehäuse
**240** Befüllrohr
**300** Verschlusskörper
**310** Ringförmiger Befestigungsflansch
**320** Kaltwasserzulauf
**330** Warmwasserablauf
**340** Heizelement
**350** Platte

## Patentansprüche

1. Vakuumspeicher (10) zum Speichern von Warmwasser, mit
- einem Innenbehälter (100) aus Stahl zur Aufnahme von Wasser,
- einem Außenbehälter (200), der den Innenbehälter (100) umgibt und in einem unteren Bereich einen Boden (210) aufweist,
- einer Isoliereinheit (201) zwischen dem Innenbehälter (100) und dem Außenbehälter (200),
- einen mit dem Innenbehälter (100) verbundenen Anschlussflansch (110) zum Aufnehmen und Befestigen eines Verschlusskörpers (300),
wobei der Anschlussflansch (110) einteilig aus Stahl ausgebildet ist und einen Rohrabschnitt (111) mit einem Flanschteil (112) aufweist und der Boden (210) des Außenbehälters (200) aus Edelstahl besteht und an dem Anschlussflansch (110) befestigt ist,
**dadurch gekennzeichnet, dass** der Boden (210) des Außenbehälters (200) zweiteilig ausgebildet ist und aus einem inneren Ring (210a) und einem äußeren Ring (210b) besteht.

2. Vakuumspeicher (10) nach Anspruch 1, **dadurch gekennzeichnet, dass** der Anschlussflansch (110) aus Baustahl besteht und eine größere Materialstärke als der Innenbehälter (100) aufweist, die Materialstärke des Anschlussflansches (110) beträgt zwischen 0,5 mm und 5 mm, insbesondere aber zwischen 1,5 mm und 2,5 mm.

3. Vakuumspeicher (10) nach Anspruch 1 oder 2, **dadurch gekennzeichnet, dass** der äußere Ring (210b) am inneren Ring (210a) und am Gehäuse (230) des Außenbehälters (200) befestigt ist.

4. Vakuumspeicher (10) nach Anspruch 1 bis 3, **dadurch gekennzeichnet, dass** zwischen dem Flanschteil (112) des Anschlussflansches (110) und dem Boden (210) ein Luftspalt ausgebildet ist.

5. Vakuumspeicher (10) nach Anspruch 1 bis 4, **dadurch gekennzeichnet, dass** am Außenflansch (110) ein Verschlusskörper (300) aufgenommen ist, wobei der Verschlusskörper (300) aus mindestens einer Platte (350), einem oder mehreren Heizelementen (340), aus einem Kaltwasserzulauf (320) und einem Warmwasserablauf (330) besteht und den Innenbehälter (100) dicht verschließt.

6. Vakuumspeicher (10) nach Anspruch 5, **dadurch gekennzeichnet, dass** ein ringförmiger Befestigungsflansch (310) den Verschlusskörper (300) an dem Anschlussflansch (110) befestigt.

7. Vakuumspeicher (10) nach Anspruch 7, **dadurch gekennzeichnet, dass** der ringförmige Befestigungsflansch (310) aus verzinktem Stahl besteht.

8. Verfahren zur Herstellung eines Vakuumspeichers (10) zum Speichern von Warmwasser, umfassend folgende Schritte:
a) Verschweißen des Anschlussflansches (110) mit dem inneren Ring (210a);
b) Verschweißen von dem Bodenteil (140) des Innenbehälters (100) mit dem Anschlussflansch (110);
c) Verschweißen von dem Deckelteil (120), dem zylindrischen Mantelteil (130) und dem Bodenteil (140) des Innenbehälters (100);
d) Auftragen einer Emaille auf den Innenbehälter (100);
e) Zusammenfügen des Innenbehälters (100) mit dem Außenbehälter (200), verschweißen von dem inneren Ring (210a) mit dem äußeren Ring (210b), sowie den Boden (210) mit dem Gehäuse (230) und den Deckel (220) mit dem Gehäuse (230);
f) Einfüllen des Dämmmaterials in die Isoliereinheit (201) zwischen dem Innenbehälter (100) und dem Außenbehälter (200) und verdichten des Dämmmaterials in der Isoliereinheit (201); und
g) Evakuieren und Verschließen der Isoliereinheit (201).

9. Verfahren zur Herstellung eines Vakuumspeichers (10) nach Anspruch 8, **dadurch gekennzeichnet, dass** als Dämmmaterial der Isoliereinheit (201) pyrogene Kieselsäure verwendet wird.

10. Verfahren zur Herstellung eines Vakuumspeichers (10) nach Anspruch 8, **dadurch gekennzeichnet, dass** der Anschlussflansch (110) einen Verschlusskörper (300) aufnimmt, wobei der Verschlusskörper (300) eine Einheit ist, wenigstens umfassend: aus einer Platte (350), aus einem oder mehreren Heizelementen (340), aus einem Kaltwasserzulauf (320) und einem Warmwasserablauf (330).

## Claims

1. Vacuum storage tank (10) for storing hot water, with
- an inner cylinder (100) made of steel for holding water,
- an outer cylinder (200) which surrounds the inner cylinder (100) and has a base (210) in a lower region,
- an insulation unit (201) between the inner cylinder (100) and the outer cylinder (200),
- a connecting flange (110) connected to the inner cylinder (100) for accommodating and securing a closure body (300),
wherein the connecting flange (110) is formed in one piece from steel and has a pipe section (111) with a flange part (112) and the base (210) of the outer cylinder (200) is made of stainless steel and is attached to the connecting flange (110),
**characterised in that** the base (210) of the outer cylinder (200) is formed in two pieces and consists of an inner ring (210a) and an outer ring (210b).

2. Vacuum storage tank (10) according to claim 1, **characterised in that** the connecting flange (110) is made of structural steel and has a greater material thickness than the inner cylinder (100), the material thickness of the connecting flange (110) is between 0.5 mm and 5 mm, but in particular between 1.5 mm and 2.5 mm.

3. Vacuum storage tank (10) according to claim 1 or 2, **characterised in that** the outer ring (210b) is attached to the inner ring (210a) and to the casing (230) of the outer cylinder (200).

4. Vacuum storage tank (10) according to claims 1 to 3, **characterised in that** an air gap is formed between the flange part (112) of the connecting flange (110) and the base (210).

5. Vacuum storage tank (10) according to claims 1 to 4, **characterised in that** a closure body (300) is accommodated on the outer flange (110), wherein the closure body (300) consists of at least one plate (350), one or more heating elements (340), a cold water inlet (320) and a hot water outlet (330) and closes the inner cylinder (100) tightly.

6. Vacuum storage tank (10) according to claim 5, **characterised in that** an annular fixing flange (310) secures the closure body (300) to the connecting flange (110).

7. Vacuum storage tank (10) according to claim 7, **characterised in that** the annular fixing flange (310) is made of galvanised steel.

8. A method of manufacturing a vacuum storage tank (10) for storing hot water, comprising the following steps:
a) Welding the connecting flange (110) to the inner ring (210a);
b) Welding the base part (140) of the inner cylinder (100) to the connecting flange (110);
c) Welding the cover part (120), the cylindrical shell part (130) and the base part (140) of the inner cylinder (100);
d) Application of enamel to the inner cylinder (100);
e) Joining the inner cylinder (100) to the outer cylinder (200), welding the inner ring (210a) to the outer ring (210b), as well as the base (210) to the casing (230) and the cover (220) to the casing (230);
f) Filling the insulation unit (201) with the insulation material between the inner cylinder (100) and the outer cylinder (200) and compacting the insulation material in the insulation unit (201); and
g) Evacuating and sealing the insulation unit (201).

9. Method of manufacturing a vacuum storage tank (10) according to claim 8, **characterised in that** pyrogenic silicic acid is used as the insulation material of the insulation unit (201).

10. A method of manufacturing a vacuum storage tank (10) according to claim 8, **characterised in that** the connecting flange (110) accommodates a closure body (300), wherein the closure body (300) is a unit comprising at least: a plate (350), one or more heating elements (340), a cold water inlet (320) and a hot water outlet (330).

## Revendications

1. Ballon à isolation sous vide (10) destiné à stocker de l'eau chaude, comportant
- un récipient intérieur (100) en acier destiné à contenir de l'eau,
- un récipient extérieur (200) qui entoure le récipient intérieur (100) et qui présente un fond (210) dans une zone inférieure,
- une unité d'isolation (201) située entre le récipient intérieur (100) et le récipient extérieur (200),
- une bride de raccordement (110) reliée au récipient intérieur (100) et destinée à recevoir et fixer un corps de fermeture (300),
la bride de raccordement (110) étant formée d'une seule pièce en acier et présentant un segment tubulaire (111) doté d'une partie bride (112) et le fond (210) du récipient extérieur (200) étant constitué d'acier inoxydable et fixé à la bride de raccordement (110),
**caractérisé en ce que** le fond (210) du récipient extérieur (200) est formé en deux parties et est constitué d'un anneau intérieur (210a) et d'un anneau extérieur (210b).

2. Ballon à isolation sous vide (10) selon la revendication 1, **caractérisé en ce que** la bride de raccordement (110) est constituée d'acier de construction et présente une épaisseur de matériau supérieure à celle du récipient intérieur (100), l'épaisseur de matériau de la bride de raccordement (110) étant comprise entre 0,5 mm et 5 mm, en étant notamment comprise entre 1,5 mm et 2,5 mm.

3. Ballon à isolation sous vide (10) selon la revendication 1 ou 2, **caractérisé en ce que** l'anneau extérieur (210b) est fixé à l'anneau intérieur (210a) et au caisson (230) du récipient extérieur (200).

4. Ballon à isolation sous vide (10) selon la revendication 1 à 3, **caractérisé en ce qu'**un espace d'air est formé entre la partie bride (112) de la bride de raccordement (110) et le fond (210).

5. Ballon à isolation sous vide (10) selon la revendication 1 à 4, **caractérisé en ce qu'**un corps de fermeture (300) est reçu sur la bride extérieure (110), le corps de fermeture (300) étant constitué d'au moins une plaque (350), d'un ou plusieurs éléments chauffants (340), d'une arrivée d'eau froide (320) et d'une sortie d'eau chaude (330) et fermant de manière étanche le récipient intérieur (100).

6. Ballon à isolation sous vide (10) selon la revendication 5, **caractérisé en ce qu'**une bride de fixation annulaire (310) fixe le corps de fermeture (300) à la bride de raccordement (110).

7. Ballon à isolation sous vide (10) selon la revendication 7, **caractérisé en ce que** la bride de fixation annulaire (310) est constituée d'acier galvanisé.

8. Procédé de fabrication d'un ballon à isolation sous vide (10) destiné à stocker de l'eau chaude, comprenant les étapes suivantes :
a) soudage de la bride de raccordement (110) à l'anneau intérieur (210a) ;
b) soudage de la partie fond (140) du récipient intérieur (100) à la bride de raccordement (110) ;
c) soudage de la partie couvercle (120), de la partie enveloppe cylindrique (130) et de la partie fond (140) du récipient intérieur (100) ;
d) application d'un émail sur le récipient intérieur (100) ;
e) assemblage du récipient intérieur (100) avec le récipient extérieur (200), soudage de l'anneau intérieur (210a) à l'anneau extérieur (210b), ainsi que du fond (210) au caisson (230) et du couvercle (220) au caisson (230) ;
f) remplissage du matériau isolant dans l'unité d'isolation (201) entre le récipient intérieur (100) et le récipient extérieur (200) et compactage du matériau isolant dans l'unité d'isolation (201) ; et
g) création du vide dans l'unité d'isolation (201) et fermeture de celle-ci.

9. Procédé de fabrication d'un ballon à isolation sous vide (10) selon la revendication 8, **caractérisé en ce que** de la silice pyrogénée est utilisée comme matériau isolant de l'unité d'isolation (201).

10. Procédé de fabrication d'un ballon à isolation sous vide (10) selon la revendication 8, **caractérisé en ce que** la bride de raccordement (110) reçoit un corps de fermeture (300), le corps de fermeture (300) étant une unité comprenant au moins : une plaque (350), un ou plusieurs éléments chauffants (340), une arrivée d'eau froide (320) et une sortie d'eau chaude (330).
